# EUROPÄISCHE PATENTSCHRIFT

(11) **EP 0 665 380 B1**
(45) Veröffentlichungstag und Bekanntmachung des Hinweises auf die Patenterteilung: **07.07.1999**
(21) Anmeldenummer: 94120327.5
(22) Anmeldetag: 21.12.1994
(51) Int. Cl.: F04D 29/66, F04D 25/12, F04D 29/60

(54) **Montageblock zur Anbringung von bau- und haustechnischen Einrichtungen und/oder Anlagen**
Mounting block for fitting engineering and domestic devices and/or installations
Montage pour l'application des usages et/ou installation industrielles domestiques

(30) Priorität: 31.12.1993 DE 4345079
(43) Veröffentlichungstag der Anmeldung: 02.08.1995
(73) Patentinhaber: E. MISSEL GmbH, D-70337 Stuttgart (DE)
(72) Erfinder:
(74) Vertreter: Manitz, Finsterwald & Partner

(56) Entgegenhaltungen:
- DE-U- 8 911 652
- DE-U- 9 002 208
- DE-U- 9 309 313
- FR-A- 2 330 469
- US-A- 4 978 281
- US-A- 5 186 605

## Beschreibung

Die Erfindung betrifft einen Montageblock nach dem Oberbegriff von Anspruch 1.

Derartige aus dem Stand der Technik bekannte Vorrichtungen werden z.B. dazu verwendet, in einer Wand versenkt angeordnete Ventilatoren zu befestigen.

Nachteilig an bekannten Vorrichtungen ist, daß die mit der Benutzung der Ventilatoren verbundenen Geräusche vom Ventilator über die Befestigungseinheit in den jeweiligen Baukörper übertragen werden, wodurch sich sowohl innerhalb derjenigen Wohneinheit, in der der Ventilator benutzt wird, als auch in benachbarten Wohneinheiten eine unerwünscht starke Geräuschbelästigung ergibt, wodurch zudem auch gegen bestehende Bestimmungen verstoßen wird. Besonders störend sind dabei zum Beispiel sich über Lüftungsschächte fortpflanzenden Ventilatorgeräusche.

Ein Montageblock mit den Merkmalen des Oberbegriffs des Anspruchs 1 ist aus der DE-U-89 11 652 bekannt. Bei der bekannten Vorrichtung ist ein Abluftrohr fest mit einem eine Trägereinheit bildenden Aufnahmegehäuse gekoppelt und somit weder berührungsfrei noch körperschallentkoppelt durch eine in dieser Trägereinheit ausgebildete Öffnung geführt.

Die Dokumente DE-U-90 02 208, DE-U-93 09 313, FR-A-2 330 469, US-A-4,978,281 und US-A-5,186,605 befassen sich mit Lüfter-, Ventilator- bzw. Gebläseanordnungen sowie Gehäusen dafür, jedoch ist in keinem dieser Dokumente ein Montageblock mit einer Öffnung für ein Abluftrohr vorgesehen.

Die Aufgabe der Erfindung besteht darin, einen Montageblock nach dem Oberbegriff des Anspruchs 1 so auszubilden, daß durch die Benutzung des in dem Montageblock angeordneten Ventilators eine Geräuschbelästigung durch Körperschall auf ein Minimum reduziert wird.

Diese Aufgabe wird erfindungsgemäß durch die Merkmale des kennzeichnenden Teils von Anspruch 1 gelöst.

Ein erfindungsgemäßer Montageblock zur Anbringung von Ventilatoren weist eine Befestigungseinheit auf, welche aus einem insbesondere vorderseitig offenen, mit dem jeweiligen Baukörper kraftschlüssig verbindbaren Gehäuse oder Rahmenbauteil besteht. In dem durch das Gehäuse bzw. den Rahmen definierten Innenraum kann die mit der Trägereinheit verbundene Ventilatoreinheit angeordnet werden.

Durch die vorderseitige Öffnung der Befestigungseinheit kann die Trägereinheit von vorne eingesetzt werden, wobei auch alle nachfolgenden Montagevorgänge, mit denen ein Ventilator an der Trägereinheit angebracht wird, ohne Schwierigkeiten und bequem von der Vorderseite aus bewerkstelligt werden können.

Die Befestigungseinheit weist erfindungsgemäß die Form eines Gehäuses auf, das zumindest eine Öffnung für einen berührungsfreien und / oder körperschallentkoppelten Durchtritt von Abluftrohren, Leitungen oder dergleichen aufweist. So können beispielsweise Rohre und Leitungen, die aus der Wand zu einem Ventilator führen, in einer Weise verlegt werden, daß kein Körperschall vom Ventilator bzw. der diesen tragenden Trägereinheit über die Befestigungseinheit zur Wand übertragen wird.

Bei Verwendung eines erfindungsgemäßen Montageblocks zur Anbringung von Ventilatoren ist das Abluftrohr oder zumindest ein entsprechender Rohrstutzen fest mit der Trägereinheit gekoppelt, wodurch die Montagearbeiten erleichtert werden. Das Abluftrohr bzw. der Rohrstutzen ist vom Baukörper bzw. von den den Baukörper berührenden oder tragenden Teilen durch ein körperschalldämmendes Material getrennt.

Die Trägereinheit bildet ein Gehäuse, in welchem der anzubringende Ventilator befestigt ist, wobei das die Trägereinheit bildende Gehäuse geringere Abmessungen aufweist als ein die Befestigungseinheit bildendes Gehäuse. Bei der Installation dieser Einheit wird das kleinere, die Trägereinheit bildende Gehäuse in das größere, die Befestigungseinheit bildende Gehäuse so eingeschoben, daß die Gehäuseöffnungen in die gleiche, insbesondere ansaugseitig gelegene Richtung weisen.

Durch eine solche erfindungsgemäße Ausbildung eines Montageblocks zur Anbringung von Ventilatoren in einem Baukörper wird erreicht, daß zwischen dem Baukörper und dem Ventilator keinerlei Schallbrücken bestehen, da die Befestigung ausschließlich über die Träger- und Befestigungseinheiten erfolgt und zwischen diesen beiden Einheiten körperschallentkoppelnde Materialien vorgesehen sind, welche dazu führen, daß kein Körperschall von der den Ventilator tragenden Trägereinheit zu der mit dem Baukörper verbundenen Befestigungseinheit und damit in den jeweiligen Baukörper gelangen kann.

Bei Verwendung eines erfindungsgemäßen Montageblocks wird demzufolge gewährleistet, daß durch die Benutzung von Ventilatoren bedingte Geräuschbelästigungen auf ein Minimum reduziert werden. Betriebsgeräusche eines Ventilators können bei Verwendung eines erfindungsgemäßen Montageblocks stark und zumindest den bestehenden Vorschriften entsprechend gedämmt werden.

Der erfindungsgemäße körperschallentkoppelnde Effekt läßt sich auf bevorzugte Weise dadurch vergrößern, daß an Träger- und Befestigungseinheit angebrachte Hänge- und / oder Stützvorrichtungen mit möglichst großen gedämmten Auflage- bzw. Eingriffsflächen versehen werden. Auf diese Weise ergibt sich ein großflächiger körperschallgedämmter Koppelbereich zwischen Trägereinheit und Befestigungseinheit, der damit auch zur Übertragung größerer Halte- und Tragekräfte ohne Beeinträchtigung der körperschalldämmenden Eigenschaften des jeweiligen Dämmaterials geeignet ist.

Dementsprechend groß kann in diesem Fall auch das Dämmvolumen zwischen der Trägereinheit und der Befestigungseinheit gewählt werden, wodurch auch eine verstärkte Körperschallentkopplung bewirkt wird, da der Körperschall mit zunehmendem Dämmvolumen immer weniger von der Trägereinheit zu der Befestigungseinheit übertragen wird. Statt der Verwendung des beschriebenen relativ großen Dämmvolumens kann ein solcher Effekt auch durch die Verwendung spezieller schalldämmender Materialien erzielt werden.

Bei einer Ausführungsform der Erfindung ist die in der Befestigungseinheit angeordnete Trägereinheit von dieser beabstandet angebracht, wobei insbesondere zumindest die Rückwand des die Befestigungseinheit bildenden Gehäuses innenseitig mit einer Dämmplatte belegt ist, welche einen zwischen Befestigungseinheit und Trägereinheit vorhandenen Zwischenraum vollflächig ausfüllen kann. Hierdurch läßt sich eine besonders gute Körperschalldämmung und gleichzeitig eine statisch vorteilhafte großflächige Krafteinleitung von der Trägereinheit in die Befestigungseinheit erzielen.

Bei Ausbildung der Befestigungseinheit als Gehäuse kann die Innenseite der Gehäuserückwand oder aber auch die Innenseite sämtlicher Wände des Gehäuses mit Dämmplatten belegt werden, um so eine optimale Körperschallentkopplung und Kraftaufnahme zwischen Befestigungseinheit und Trägereinheit zu ermöglichen. Eine derartige Ausführungsform eignet sich insbesondere wiederum für die Anbringung eines Ventilators in einer Wand.

Bei einem Montageblock zur Anbringung von Ventilatoren gemäß einer bevorzugten Ausführung der Erfindung ist auf der Ansaugseite des Ventilators zwischen Trägereinheit und Befestigungseinheit bevorzugt ein Luftfilter vorgesehen, welcher angrenzend an eine in der Trägereinheit ausgebildete Luftansaugöffnung angeordnet ist und diese vollständig abdeckt. Wenn bei dieser Ausführungsform Befestigungs- und Trägereinheit gehäuseartig ausgebildet sind, dient die Gehäuseöffnung nicht direkt als Luftansaugöffnung, sondern es sind beispielsweise separate Luftansaugöffnungen in den vorderen Randbereichen der Trägereinheit vorgesehen, so daß die Luft nicht von vorne durch die Gehäuseöffnung, sondern durch in den Seitenwänden des Gehäuses vorgesehene Öffnungen angesaugt wird. Die vordere Öffnung des die Trägereinheit bildenden Gehäuses ist dabei beispielsweise durch eine Frontplatte verschlossen.

Bei einer weiteren bevorzugten Ausführungsform der Erfindung, welche zur Anbringung von Ventilatoren geeignet ist, wird sichtseitig eine mit der Trägereinheit gekoppelte, insbesondere auf diese aufsteckbare Abdeckplatte vorgesehen, die vorzugsweise als Abdeckung des Spaltes zwischen Befestigungseinheit und Trägereinheit ausgebildet ist. Eine besonders einfach zu montierende Ausführungsform ergibt sich, wenn die Abdeckplatte mit der Trägereinheit mittels eines Schnellverschlusses, beispielsweise einer Schnappverbindung gekoppelt werden kann.

Auf diese Weise ergibt sich eine optisch ansprechende Ausgestaltung des Montageblocks, die andererseits jedoch auch dadurch erreicht werden kann, daß die Trägereinheit bzw. der anzubringende Ventilator so ausgebildet wird, daß sie bzw. er eine raumseitige, ansprechend gestaltete Sichtseite aufweist.

Die Abdeckplatte muß jedoch nicht notwendigerweise mit der Trägereinheit verbunden sein. Es ist auch möglich, die Abdeckplatte als Bestandteil der an der Trägereinheit montierten Funktionseinheit oder als mit der Funktionseinheit verbindbare separate Einheit auszubilden.

Für den Fall, daß die Abdeckplatte mit der Befestigungseinheit verbunden wird, muß dafür Sorge getragen werden, daß sich Abdeckplatte und Funktionseinheit bzw. Abdeckplatte und Trägereinheit wenn überhaupt, dann nur indirekt über Dämmaterial berühren, da anderenfalls eine Schallbrücke zwischen dem Funktionsblock und der Wand aufgebaut werden könnte.

Bei Verwendung einer Abdeckplatte in einem Montageblock zur Anbringung von Ventilatoren kann die Abdeckplatte mit Abstand zur Befestigungseinheit und gegebenenfalls zu einer an die Befestigungseinheit angrenzenden Wand angeordnet sein, um so einen Durchtritt von angesaugter Luft zwischen Abdeckplatte und Befestigungseinheit bzw. zwischen Abdeckplatte und Wand zu ermöglichen.

Dieser Abstand wird bevorzugt über Distanzelemente gewährleistet, welche zwischen der Abdeckplatte und der Trägereinheit angeordnet sind, wobei in den Distanzelementen sich im wesentlichen parallel zur Abdeckplatte erstreckende Luftansaugöffnungen vorgesehen sind. Wenn bei dieser Ausführungsform Befestigungs- und Trägereinheit gehäuseartig ausgebildet sind, ist es von Vorteil, die Abdeckplatte so auszubilden, daß sie die raumseitig bzw. ansaugseitig gelegene Gehäuseöffnung vollständig, im wesentlichen luftdicht abschließt, so daß der Luftansaugvorgang ausschließlich durch die in den Distanzelementen vorgesehenen Luftansaugöffnungen stattfindet.

Ein Luftfilter kann bei der letztgenannten Anordnung in oder an den in den Distanzelementen vorgesehenen Luftansaugöffnungen vorgesehen sein. Es ist jedoch auch möglich, auf der der Abdeckplatte gegenüberliegenden Seite der Distanzelemente einen Luftfilter vorzusehen, welcher sich insbesondere über einen wesentlichen oder den gesamten Bereich der vorderseitigen Öffnung der gehäuseartigen Trägereinheit erstreckt.

Eine besonders einfach handzuhabende Vorrichtung ergibt sich dann, wenn Luftfilter, Abdeckplatte und Distanzelemente eine Einheit bilden, die als ganzes mit der Trägereinheit beispielseise über eine Schnappverbindung koppelbar ist.

Da Luftfilter mit der Zeit verschmutzen, ist es erforderlich, daß diese ausgewechselt werden können. In diesem Zusammenhang erweist sich die genannte Schnappverbindung als besonders vorteilhaft und praxisgerecht.

Die Erfindung wird im folgenden anhand der Zeichnung beschrieben; es zeigt:
- Figur 1: eine erste Ausführungsform eines erfindungsgemäßen Montageblocks zur Anbringung eines Ventilators, und
- Figur 2: eine zweite Ausführungsform eines erfindungsgemäßen Montageblocks zur Anbringung eines Ventilators.

Figur 1 zeigt einen erfindungsgemäßen Montageblock, welcher aus einer gehäuseartigen Befestigungseinheit 1 und einer ebenfalls gehäuseartigen Trägereinheit 2 besteht, wobei die geringere Abmessungen aufweisende Trägereinheit 2 in die Befestigungseinheit 1 eingeschoben und mit dieser über Dämmaterial 3 körperschallentkoppelnd verbunden ist.

Die Befestigungseinheit 1 ist fest in einer in einer Wand 4 vorgesehenen Aussparung befestigt.

An der Trägereinheit 2 ist eine schematisch dargestellte Ventilatoreinheit 5 befestigt, wobei elektrische Anschlüsse und Steuerungsbausteine der Übersichtlichkeit halber nicht gezeichnet sind.

Die Trägereinheit ist integral mit einem Rohrstutzen 6 verbunden, welcher an eine Abluftleitung anschließbar ist. Der Rohrstutzen 6 erstreckt sich durch eine bei 7 vorgesehene Öffnung der Befestigungseinheit 1. Im Bereich des Durchtritts des Rohrstutzens 6 durch die Öffnung der Befestigungseinheit 1 ist zwischen dem Rohrstutzen 6 und der Befestigungseinheit 1 Dämmaterial 3 vorgesehen, welches gewährleistet, daß im Durchtrittsbereich 7 keine Schallbrücken zwischen Rohrstutzen 6 und Befestigungseinheit 1 entstehen können.

Im ansaugseitig vorderen Bereich der Trägereinheit 2 sind in deren Seitenwänden Durchbrechungen 8 vorgesehen, durch welche die Ventilatoreinheit 5 Luft ansaugt.

Im Bereich der Durchbrechungen 8 sind zwischen Trägereinheit 2 und Befestigungseinheit 1 anstelle von Dämmaterial Filterelemente 9 vorgesehen, welche eine Filterung der angesaugten Luft bewirken, bevor diese in den Innenraum der gehäuseartig ausgebildeten Trägereinheit 2 gelangt. Diese Filterelemente 9 sind bevorzugt auswechselbar ausgestaltet.

Auf die Öffnung der gehäuseartigen Trägereinheit 2 ist eine Abdeckplatte 10 aufsteckbar. Diese Abdeckplatte 10 erstreckt sich bis über die Ränder der Trägereinheit 2 hinaus, so daß sich eine verschattende Abdeckung der Trägereinheit 2, der Befestigungseinheit 1 sowie des dazwischen ausgebildeten Spaltes ergibt. Da die dargestellte Abdeckplatte 10 luftundurchlässig ausgebildet ist, erfolgt die durch die Ventilatoreinheit 5 bewirkte Luftansaugung ausschließlich durch die in der Trägereinheit 2 vorgesehenen Durchbrechungen 8 und nicht etwa durch die vorderseitige Öffnung der gehäuseartigen Trägereinheit 2, da diese durch die Abdeckplatte 10 im wesentlichen luftdicht verschlossen ist.

Der Luftstrom verläuft demzufolge entsprechend der in Figur 1 eingezeichneten Pfeile.

Zum Auswechseln der Filterelemente 9 kann die Abdeckplatte 10 abgenommen werden, wodurch die Filterelemente 9 von vorne frei zugänglich werden.

Figur 2 zeigt eine zweite Ausführungsvariante eines erfindungsgemäßen Montageblocks zur Anbringung einer Ventilatoreinheit.

Wie auch in Figur 1 ist hier ein erfindungsgemäßer Montageblock, bestehend aus einer Befestigungseinheit 1', einer Trägereinheit 2' und einer dazwischen angeordneten Dämmschicht 3' gezeigt, wobei die Befestigungseinheit 1' fest mit einer Wand 4' verbunden ist. In der Trägereinheit 2' ist eine Ventilatoreinheit 5' angeordnet. Mit der Trägereinheit 2' ist ein Rohrstutzen 6' integral verbunden, welcher bei 7' körperschallentkoppelt durch eine in der Befestigungseinheit 1' vorgesehene Öffnung hindurchtritt.

Im Unterschied zu der in Figur 1 gezeigten Ausführungsform sind in der Trägereinheit 2' keine als Luftansaugöffnungen wirkenden Durchbrechungen vorgesehen. Statt dessen ist auf die Trägereinheit 2' eine Abdeckplatte 11 aufgesteckt, welche Distanzelemente 12 aufweist, die zwischen der Abdeckplatte 11 und der Trägereinheit 2' angeordnet sind. Diese Distanzelemente 12 sind mit sich parallel zur Abdeckplatte 11 erstreckenden Durchbrechungen 13 versehen. Auf der der Abdeckplatte 11 gegenüberliegenden Seite der Distanzelemente 12 ist ein Luftfilter 14 vorgesehen, welcher sich über den gesamten Bereich der vorderseitigen Öffnung der gehäuseartigen Trägereinheit 2' erstreckt.

Abdeckplatte 11, Distanzelemente 12 und Luftfilter 14 bilden dabei eine Einheit, welche als ganze mit der Trägereinheit 2' koppelbar ist.

Zum Auswechseln des Luftfilters 14 kann die Abdeckplatte mit dem lösbar mit ihr verbundenen Luftfilter 14 von der Trägereinheit 2' abgezogen werden, wodurch der Luftfilter 14 frei zugänglich wird.

Dadurch, daß die Abdeckplatte 11 im in Figur 2 gezeigten Ausführungsbeispiel luftundurchlässig ausgebildet ist, ergibt sich beim Betrieb der Ventilatoreinheit 5' ein Luftstrom entsprechend der in Figur 2 eingezeichneten Pfeile.

Bei einer anderen Ausführungsform eines Montageblocks gemäß Figur 2 ist es jedoch auch möglich, die Distanzelemente 12 ohne Durchbrechungen 13 auszubilden oder überhaupt keine Distanzelemente vorzusehen, wobei dann allerdings die Abdeckplatte 11 in dem dem Luftfilter 14 gegenüberliegenden Bereich mit Durchbrechungen versehen sein müßte, durch welche dann der Luftansaugvorgang ermöglicht würde.

## Patentansprüche

1. Montageblock mit einer Befestigungseinheit (1, 1'), die aus einem mit einem Baukörper (4, 4') kraftschlüssig verbindbaren Gehäuse besteht, und einer in dieses eingeschobenen Trägereinheit (2, 2') für Ventilatoren (5, 5'), die ein Gehäuse bildet, welches geringere Abmessungen aufweist als das die Befestigungseinheit (1, 1') bildende Gehäuse, wobei in den Gehäusewandungen der Befestigungseinheit (1, 1') zumindest eine Öffnung (7, 7') für den Durchtritt eines Abluftrohres (6, 6') vorgesehen ist, das fest mit der Trägereinheit (2, 2') gekoppelt ist, und wobei der Zwischenraum zwischen Befestigungseinheit (1, 1') und Trägereinheit (2, 2') zumindest im wesentlichen mit Dämmaterial (3, 3') ausgefüllt ist,
**dadurch gekennzeichnet**,
daß das Abluftrohr (6, 6') berührungsfrei und / oder körperschallentkoppelt durch die Öffnung (7, 7') geführt ist.

2. Montageblock nach Anspruch 1,
**dadurch gekennzeichnet**,
daß die Rückwand des die Befestigungseinheit (1, 1') bildenden Gehäuses innenseitig mit einer Dämmplatte (3, 3') belegt ist.

3. Montageblock nach Anspruch 1 oder 2,
**dadurch gekennzeichnet**,
daß die Öffnung der Befestigungseinheit (1, 1'), durch welche die Trägereinheit (2, 2') eingeschoben ist, und eine Öffnung der Trägereinheit (2, 2') zum Einbringen eines Ventilators (5, 5') in die gleiche Richtung weisen.

4. Montageblock nach einem der Ansprüche 1 bis 3,
**dadurch gekennzeichnet**,
daß auf der Ansaugseite des Ventilators (5) zwischen Träger- (2) und Befestigungseinheit (1) ein insbesondere auswechselbarer Luftfilter (9) vorgesehen ist, welcher angrenzend an eine in der Trägereinheit (2) ausgebildete Luftansaugöffnung (8) angeordnet ist und diese vollständig abdeckt.

5. Montageblock nach einem der vorhergehenden Ansprüche,
**dadurch gekennzeichnet**,
daß sichtseitig eine mit der Trägereinheit (2, 2') gekoppelte Abdeckplatte (10, 11) vorgesehen ist.

6. Montageblock nach Anspruch 5,
**dadurch gekennzeichnet**,
daß die Abdeckplatte (11) über Distanzelemente (12) mit der Trägereinheit (2') gekoppelt ist und vorzugsweise in den Distanzelementen (12) sich im wesentlichen parallel zur Abdeckplatte (11) erstreckende Luftansaugöffnungen (13) vorgesehen sind.

7. Montageblock nach einem der vorhergehenden Ansprüche,
**dadurch gekennzeichnet**,
daß ein Luftfilter (14), eine Abdeckplatte (11) und Distanzelemente (12) eine Einheit bilden, die mit der Trägereinheit (2') koppelbar ist.

8. Montageblock nach einem der Ansprüche 5 bis 7,
**dadurch gekennzeichnet**,
daß die Abdeckplatte (10, 11) auf die Trägereinheit (2, 2') aufsteckbar und insbesondere Luftundurchlässig ist.

9. Montageblock nach einem der Ansprüche 5 bis 8,
**dadurch gekennzeichnet**,
daß die Abdeckplatte (10, 11) zur Abdeckung des Spaltes zwischen Befestigungseinheit (1, 1') und Trägereinheit (2, 2') ausgebildet ist.

10. Montageblock nach einem der Ansprüche 5 bis 9,
**dadurch gekennzeichnet**,
daß die Abdeckplatte (10, 11) mit Abstand zur Befestigungseinheit (1, 1') angeordnet ist.

## Claims

1. Mounting block for a mounting unit (1, 1') comprising a housing which can be connected in force-transmitting manner to a building structure (4, 4') and a carrier unit (2, 2') for ventilators (5, 5') insertable into the housing and forming a housing which has smaller dimensions than the housing forming the mounting unit (1, 1'), wherein at least one opening (7, 7') for the passage of a air outlet tube (6, 6') is provided in the housing walls of the mounting unit (1, 1'), the air outlet tube being fixedly coupled to the carrier unit (2, 2') and wherein the intermediate space between the mounting unit (1, 1') and the carrier unit (2, 2') is at least substantially filled out with insulating material (3, 3'), characterised in that the air outlet tube (6, 6') is guided through the opening (7, 7') in contact-free manner and/or decoupled from structure-borne noise.

2. Mounting block in accordance with claim 1, characterised in that the rear wall of the housing forming the mounting unit (1, 1') is covered by an insulating plate (3, 3') at the inner side.

3. Mounting block in accordance with claim 1 or claim 2, characterised in that the opening of the mounting unit (1, 1') through which the carrier unit (2, 2') is inserted and an opening of the carrier unit (2, 2') for the introduction of a ventilator (5, 5') face in the same direction.

4. Mounting block in accordance with one of the claims 1 to 3, characterised in that an air filter (9), in particular an exchangeable air filter is provided at the suction side of the ventilator (5) between the carrier unit (2) and the mounting unit (1) and is arranged adjacent to an air induction opening (8) formed in the carrier unit (2) and fully covers over this air induction opening.

5. Mounting block in accordance with one of the preceding claims, characterised in that a cover plate (10, 11) is provided which is coupled to the carrier unit (2, 2') at the visible side.

6. Mounting block in accordance with claim 5, characterised in that the cover plate (11) is coupled to the carrier unit (2') via spacer elements (12) and air induction openings (13) extending substantially parallel to the cover plate (11) are preferably provided in the spacer elements (12).

7. Mounting block in accordance with one of the preceding claims, characterised in that an air filter (14), a cover plate (11), and space elements (12), form a unit which can be coupled to the carrier unit (2').

8. Mounting block in accordance with one of the claims 5 to 7, characterised in that the cover plate (10, 11) can be plugged onto the carrier unit (2, 2') and is in particular impermeable to air.

9. Mounting block in accordance with one of the claims 5 to 8, characterised in that the cover plate (10, 11) is formed to cover over the gap between mounting unit (1, 1') and carrier unit (2, 2').

10. Mounting block in accordance with one of the claims 5 to 9, characterised in that the cover plate (10, 11) is arranged spaced from the mounting unit (1, 1').

## Revendications

1. Bloc de montage comprenant une unité de fixation (1, 1'), laquelle est constituée d'un boîtier susceptible d'être relié par coopération de forces avec un corps structurel (4, 4'), et une unité de support (2, 2') enfilée dans ce boîtier et destinée à des ventilateurs (5, 5'), ladite unité de support formant un boîtier qui présente des dimensions plus petites que le boîtier qui forme l'unité de fixation (1, 1'), dans lequel il est prévu dans les parois du boîtier de l'unité de fixation (1, 1') au moins une ouverture (7, 7') pour la traversée d'un tube d'échappement d'air (6, 6') qui est accouplé fermement à l'unité de support (2, 2'), et l'espace intermédiaire entre l'unité de fixation (1, 1') et l'unité de support (2, 2') est au moins essentiellement rempli de matériaux d'amortissement (3, 3'),
caractérisé en ce que le tube d'échappement d'air (6, 6') est mené à travers l'ouverture (7, 7') sans contact et/ou avec découplage vis-à-vis des bruits de structure.

2. Bloc de montage selon la revendication 1, caractérisé en ce que la paroi postérieure du boîtier qui forme l'unité de fixation (1, 1') est couverte du côté intérieur par une plaque d'amortissement (3, 3').

3. Bloc de montage selon l'une ou l'autre des revendications 1 et 2, caractérisé en ce que l'ouverture de l'unité de fixation (1, 1'), à travers laquelle est enfilée l'unité de support (2, 2'), et une ouverture de l'unité de support (2, 2') destinée à l'introduction d'un ventilateur (5, 5') sont tournées dans la même direction.

4. Bloc de montage selon l'une des revendications 1 à 3, caractérisé en ce qu'il est prévu du côté aspiration du ventilateur (5) entre l'unité de support (2) et l'unité de fixation (1) un filtre à air (9), en particulier interchangeable, lequel est agencé de manière adjacente à une ouverture d'aspiration d'air (8) réalisée dans l'unité de support (2) et recouvre entièrement celle-ci.

5. Bloc de montage selon l'une des revendications précédentes, caractérisé en ce qu'il est prévu du côté visible une plaque de couverture (10, 11) accouplée à l'unité de support (2, 2').

6. Bloc de montage selon la revendication 5, caractérisé en ce que la plaque de couverture (11) est accouplée à l'unité de support (2') au moyen d'éléments d'écartement (12), et en ce qu'il est de préférence prévu dans les éléments d'écartement (12) des ouvertures d'aspiration d'air (13) qui s'étendent sensiblement parallèlement à la plaque de couverture (11).

7. Bloc de montage selon l'une des revendications précédentes, caractérisé en ce qu'un filtre à air (14), une plaque de couverture (11), et des éléments d'écartement (12) forment une unité susceptible d'être accouplée à l'unité de support (2').

8. Bloc de montage selon l'une des revendications 5 à 7, caractérisé en ce que la plaque de couverture (10, 11) est susceptible d'être enfichée sur l'unité de support (2, 2'), et en ce qu'elle est en particulier imperméable à l'air.

9. Bloc de montage selon l'une des revendications 5 à 8, caractérisé en ce que la plaque de couverture (10, 11) est réalisée afin de recouvrir la fente entre l'unité de fixation (1, 1') et l'unité de support (2, 2').

10. Bloc de montage selon l'une des revendications 5 à 9, caractérisé en ce que la plaque de couverture (10, 11) est agencée à distance de l'unité de fixation (1, 1').
